# FASCICULE DE BREVET EUROPEEN

(11) **EP 0 519 780 B1**
(45) Date de publication et mention de la délivrance du brevet: **20.03.1996**
(21) Numéro de dépôt: 92401561.3
(22) Date de dépôt: 05.06.1992
(51) Int. Cl.: E04D 13/16, F24F 7/00

(54) **Grille de ventilation et élément d'aération utilisant une telle grille**
Entlüftungsrost und Lüftungselement mit solchem Rost
Ventilation grid and aerating element using such a grid

(30) Priorité: 18.06.1991 FR 9107432
(43) Date de publication de la demande: 23.12.1992
(73) Titulaire: UNION MINIERE FRANCE S.A., F-93176 Bagnolet (FR)
(72) Inventeur: Blosseville, Patrick, F-27630 Fourges (FR); Dubrac, Claude, F-27630 Fourges (FR)
(74) Mandataire: Hirsch, Marc-Roger

(56) Documents cités:
- FR-A- 743 204
- FR-A- 2 175 020
- FR-A- 2 523 186
- GB-A- 2 196 033

## Description

La présente invention concerne une grille de ventilation destinée à être interposée entre un espace intérieur et une ambiance extérieure susceptible d'être soumise à des projections d'eau ou de neige des intempéries et comprenant une plaque ou tôle dans laquelle sont ménagées des ouvertures de forme générale rectangulaire allongée, séparées par des intervalles allongés pleins de la plaque ou tôle, chaque ouverture rectangulaire étant recouverte vers l'extérieur par un pontet rectangulaire placé à une distance d de la surface de la plaque qui est nettement inférieure à la largeur des ouvertures rectangulaires, pour délimiter une paire d'ouvertures latérales de ventilation aptes à s'opposer à la traversée de la neige même poudreuse, chaque pontet étant raccordé à la plaque à chacune de ses extrémités par une partie de raccordement inclinée par rapport à la plaque.

L'invention concerne également des éléments d'aération comportant de telles grilles de ventilation, ainsi qu'une utilisation de telles grilles.

Un tel type de grille est décrit dans le document FR-B-743204. Cette grille est constituée d'une plaque métallique dans laquelle on a découpé et repoussé des lames de forme rectangulaire de manière à créer des fentes d'air.

Certaines grilles de ventilation, en particulier celles qui sont placées en des lieux soumis aux intempéries, par exemple celles qui sont prévues sur les toits des immeubles, doivent laisser le passage à des flux d'air en circulation naturelle non pulsée sur des sections relativement importantes sans laisser pénétrer de l'eau à l'intérieur des immeubles au cours des pluies violentes. Ces conditions d'arrêt des intempéries sont souvent plus contraignantes à l'égard de la neige poudreuse qu'à l'égard de la pluie. En effet, les pluies violentes ne durent pas et il est possible d'évacuer à l'égout l'eau qui a traversé la grille pendant une pluie violente, alors que la neige peut passer pendant plusieurs jours de suite sous forme poudreuse sur un toit et venir s'accumuler, après avoir traversé la grille de ventilation, dans une zone limitée à l'intérieur du bâtiment et fondre dans cette zone d'accumulation en dégradant les installations placées en-dessous.

La présente invention propose une grille de ventilation qui, tout en laissant libre un passage d'air important, repousse les projections d'eau telles que celles d'une pluie violente, et s'oppose à la traversée de la neige collante ou poudreuse.

A cet effet, selon l'invention, ladite distance d est comprise entre 1 et 5 mm, de préférence entre 1 et 3mm, et les pontets présentent chacun, dans leur partie située à la distance de la plaque ou tôle, au moins une moulure ou nervure longitudinale en saillie, apte, d'une part, à faciliter le rebond latéral des gouttes d'eau qui frappent le pontet et, d'autre part, à rigidifier la partie centrale dudit pontet.

Selon un autre mode de réalisation, les ouvertures rectangulaires allongées sont disposées parallèlement les unes aux autres et délimitent entre elles des intervalles allongés pleins rectangulaires, ou bien les ouvertures rectangulaires sont disposées sur la plaque ou tôle selon un réseau de lignes et de colonnes parallèles entre elles et présentent chacune une longueur comprise entre 20 et 100 mm et une largeur comprise entre 10 et 20 mm, propres à limiter la traversée des projections d'eau et de neige.

Lorsque la grille de ventilation est ménagée dans une tôle métallique, les ouvertures de forme générale rectangulaire sont formées par repoussage vers l'extérieur du pontet rectangulaire délimité par deux fentes parallèles formant les faces latérales parallèles longues du pontet, tandis que les deux extrémités du pontet ainsi formé restent solidaires de la tôle. Selon un autre mode de réalisation la partie de raccordement est inclinée à chaque extrémité du pontet de façon progressive dans toutes les directions et est arrondie, dans le sens de la largeur du pontet, en forme d'étraver venant progressivement faire saillie au-dessus de la plaque ou tôle. Les intervalles allongés pleins entre les ouvertures présentent longitudinalement un sillon en creux apte à limiter le déversement dans les ouvertures rectangulaires, de l'eau qui s'écoule sur ces intervalles pleins.

Selon encore un autre mode de réalisation, la moulure longitudinale est formée de préférence par repoussage vers l'extérieur de la tôle constituant le pontet.

Les éléments d'aération pour couverture de bâtiment comportant une ouverture de communication entre l'intérieur du bâtiment et l'ambiance extérieure sont caractérisés en ce que l'ouverture est obturée à l'égard des projections d'eau et de neige des intempéries par une grille de ventilation du type décrit et dont les pontets sont orientés longitudinalement dans le sens d'écoulement de l'eau. La grille est disposée de préférence en saillie sur une tôle supérieure fixée sur une plaque de socle posée sur une toiture et la tôle supérieure portant la grille est rabattue à l'une de ses extrémités, à faible distance de la plaque de socle, pour ménager un passage de ventilation et d'évacuation d'eau par gravité.

L'invention concerne aussi une utilisation d'une telle grille de ventilation, disposée en service de telle sorte que l'axe longitudinal de chacun des pontets soit orienté dans le sens d'écoulement par gravité de l'eau sur la plaque.

D'autres buts, avantages et caractéristiques apparaîtront à la lecture de la description de divers modes de réalisation de l'invention, faite à titre non limitatif et en regard du dessin annexé dans lequel:
- - la figure 1: représente en perspective de face un élément de grille de ventilation en position de service verticale;
- - la figure 2: représente l'élément de grille de la figure 1 en coupe selon le plan II-II de la figure 1;
- - la figure 3: représente en perspective éclatée un élément de ventilation de toiture équipé d'une grille de ventilation selon l'invention.

Sur les figures 1 et 2, on a représenté un élément de ventilation longitudinal en tôle 1 muni d'une rangée d'ouvertures latérales de ventilation 2 disposées parallèlement par couples 2a, 2b de part et d'autre d'un pontet 4. Ces ouvertures partent en fait d'une découpe 3 de forme générale rectangulaire ménagée à travers la tôle 1 et qui est recouverte frontalement par le pontet 4 de forme générale rectangulaire. Le pontet 4 qui présente une surface générale plane est placé à une distance d de la surface générale la de la tôle qui est nettement inférieure à la largeur l des ouvertures. Cette distance d est comprise entre 1 et 5 mm, les dimensions les plus faibles permettant de bien retenir la neige poudreuse.

Le pontet 4 est raccordé de façon progressive à la plaque 1 à chacune de ses extrémités par une partie de raccordement 4a, 4b, inclinée par rapport à la plaque et qui est arrondie dans le sens de la largeur du pontet en forme d'étrave 5, 6 dans la zone de raccordement avec la tôle 1. Les parties de raccordement 4a, 4b partent ainsi de l'extrémité de la découpe 3 avec un bombé central sur la partie d'étrave 5, 6 et se poursuivent chacune en faisant saillie sur la surface 1a de la tôle 1 par la partie de raccordement au pontet 4 qui est progressivement moins bombée au centre, sans perdre toutefois complètement sa forme bombée qui provoque le rebond favorable à l'évacuation, des projections des gouttelettes d'eau et des grains de neige poudreuse.

Lorsque la grille de ventilation 1 est en position de service, par exemple sur une toiture, les pontets 4 et les intervalles rectangulaires pleins 7 entre les ouvertures 3 et la tôle 1 sont orientés longitudinalement dans le sens d'écoulement de l'eau sur la plaque 1. Dans le cas limite extrême, la plaque 1 est disposée verticalement et les pontets 4 sont orientés verticalement avec leur axe longitudinal 4e placé dans le sens de la longueur, comme représenté sur la figure 2, où la plaque de ventilation 1 proprement dite en tôle est prolongée dans la masse de la tôle par une partie d'accrochage 8.

Afin de mieux rejeter et faire rebondir les projections d'eau, les pontets 4 sont chacun munis dans leur partie située à la distance d de la surface 1a de la tôle 1, d'une nervure longitudinale 9 munie à chaque extrémité d'une partie effilée en forme d'étrave 10 et 11 permettant de mieux repousser l'eau et la neige poudreuse. Les nervures ou moulures 9 servent également à rendre plus rigide le pontet 4 et sont formées en général directement par repoussage de la tôle du pontet, ou bien lorsque la grille de ventilation est moulée monobloc en matière plastique, au moulage du pontet 4. Les ouvertures rectangulaires 3 de la tôle 1, recouvertes chacune d'un pontet 4 ménageant des paires de passage latéraux d'aération 2a, 2b, sont disposées parallèles les unes aux autres en ménageant entre elles des intervalles rectangulaires identiques 7 plans et régulièrement répartis pour constituer, par exemple, une ligne de ventilation de toiture, telle que représentée en coupe sur la figure 2.

Dans le mode de réalisation représenté sur la figure 3, un élément de ventilation de toiture appelé parfois encore "chatière", bien qu'il ne permette plus le passage des chats, est constitué d'une tôle supérieure 12, de préférence en métal résistant à la corrosion tel que du zinc et dont les arêtes de bordure 13 sont retournées sur trois côtés pour arrêter l'eau et la canaliser en service vers l'évacuation sur un côté avant 13′ disposé en service à la partie inférieure. Une partie de grille en saillie 14 est formée par repoussage sur la tôle supérieure 12 et présente, à sa partie inférieure en service, une languette rabattue 15 qui ne se referme pas complètement dans l'alignement de l'arête du côté 13′, en laissant ainsi un mince passage 16 pour les fuites collectées par un bac inférieur 17.

Une tôle inférieure ou plaque de socle 18, réalisée également de préférence en zinc, est formée par pliage ou estampage avec le bac 17 muni d'un rebord arrière 17a. La tôle inférieure 18 est normalement intégrée dans une toiture, par exemple au milieu des ardoises de la toiture, où elle vient s'appliquer sur les liteaux de la toiture, et elle est reliée rigidement par tout moyen adéquat tel que des rivets à la tôle supérieure 12. Pour cela, ses bords latéraux plans 18a, 18c, disposés en U avec le bord avant 18b viennent s'appliquer sur les bords plans latéraux 13a, 13c de la tôle supérieure 12 présentant sensiblement les mêmes formes et dimensions en plan. La languette rabattue 15 vient se placer juste devant le bord avant 17b du bac 17 en laissant le passage 16 ouvert et les couples de bords plans 13a, 18a et 13c, 18c sont rendus solidaires par tout moyen adéquat tel que soudure, agrafage, etc. Le bord plan arrière 13b de la tôle supérieure ferme le bac 17 vers le haut. L'élément de ventilation représenté en vue éclatée à la figure 3 étant ainsi assemblé,est monté incliné dans le sens de la pente d'un pan de toiture, de telle façon que l'eau qui a traversé accidentellement la grille de ventilation selon l'invention, ménagée sur la partie en saille 14, soit recueillie par le bac 17 et ensuite évacuée par gravité sur le bord avant 17b du bac 17, à travers la fente de passage 16 et de là sur le bord plan 18b et les éléments de couverture, tels que des ardoises.

La grille de ventilation selon l'invention qui est formée sur la partie en saillie 14 est constituée d'ouvertures rectangulaires (voir les ouvertures 3 à la figure 2) formées par repoussage vers l'extérieur du pontet rectangulaire 4 délimité entre deux fentes parallèles formant les faces latérales parallèles longues 4c et 4d du pontet. Les deux extrémités du pontet formées par repoussage restent solidaires de la tôle 14 en prenant une forme d'étrave arrondie qui renforce l'attache du pontet tout en canalisant l'eau et la neige sur des sillons en creux 7a (seul un sillon est représenté) des intervalles pleins 7 entre les ouvertures 3.

Comme on le voit sur la figure 3, les ouvertures de ventilation qui débouchent sur des paires de passages latéraux et qui sont recouvertes chacune par un pontet 4 sont disposées sur la partie en saillie 14 de la tôle supérieure 1 selon un réseau. Le réseau est constitué selon la figure 3 de trois lignes parallèles de huit ouvertures ou bien de huit colonnes de trois ouvertures. Les ouvertures 3 présentent généralement une longueur comprise entre 20 et 100 mm et une largeur comprise entre 10 et 20 mm. La protection à l'égard de la neige poudreuse étant particulièrement recherchée, il est avantageux de donner une valeur limitée à la hauteur h comprise entre 1 et 3 mm, de manière à retenir rapidement des grains de neige poudreuse à l'entrée des ouvertures latérales 2a et 2b, afin d'obturer ces ouvertures à l'égard de la neige qui continue à déferler sur le toit et qui, à la différence de l'eau qui revient par gravité sur la face 18b du socle inférieur 18, tend à passer par soufflage à l'intérieur du bâtiment via l'ouverture arrière 17c du bac 17, bien que cette ouverture 17c soit, en service, à une altitude supérieure à celle de l'arête avant 17b. La capacité de retenir la neige poudreuse de la grille de ventilation selon l'invention se comprend aisément lorsque la neige défile dans le sens de l'écoulement de l'eau ou bien dans le sens frontal, car les pontets 4 s'opposent à la pénétration de la neige, mais cette capacité présente un caractère plus surprenant dans le sens latéral où existent des paires d'ouvertures latérales 2a, 2b. Il semblerait, qu'en dehors de la première ouverture latérale, les autres ouvertures latérales soient soumises à un remous qui rebondit sur les pontets 4, que ceux-ci soient disposés vers l'extérieur comme représenté sur les figures 1 à 3 ou bien vers l'intérieur comme envisagé en variante. Ce remous empêche de façon surprenante la pénétration de la neige poudreuse à travers les ouvertures latérales 2a, 2b, lorsque cette neige est entraînée par un vent violent qui transporte rapidement la neige d'un endroit à un autre du toit. Les pièces constitutives des éléments de ventilation tels que celui représenté à la figure 3, peuvent être réalisées en tôle métallique (zinc, aluminium, acier inoxydable plombé ou non, cuivre, etc.) mais aussi en moulage en matière plastique et autre matériau résistant à la corrosion, au rayonnement solaire et aux variations extrêmes de température dans une ambiance susceptible d'être exposée au soleil (-30, -40 à +150°C).

## Revendications

1. Grille de ventilation destinée à être interposée entre un espace intérieur et une ambiance extérieure susceptible d'être soumise à des projections d'eau ou de neige des intempéries et comprenant une plaque ou tôle (1) dans laquelle sont ménagées des ouvertures (3) de forme générale rectangulaire allongée, séparées par des intervalles allongés pleins (7) de la plaque ou tôle, chaque ouverture rectangulaire étant recouverte vers l'extérieur par un pontet rectangulaire (4) placé à une distance d de la surface de la plaque qui est nettement inférieure à la largeur des ouvertures rectangulaires, pour délimiter une paire (2a, 2b) d'ouvertures latérales de ventilation aptes à s'opposer à la traversée de la neige même poudreuse, chaque pontet étant raccordé à la plaque à chacune de ses extrémités par une partie de raccordement (4a, 4b) inclinée par rapport à la plaque,
caractérisée en ce que ladite distance d est comprise entre 1 et 5 mm, de préférence entre 1 et 3mm, et en ce que les pontets (4) présentent chacun, dans leur partie située à la distance d de la plaque ou tôle, au moins une moulure ou nervure longitudinale (9) en saillie, apte, d'une part, à faciliter le rebond latéral des gouttes d'eau qui frappent le pontet et, d'autre part, à rigidifier la partie centrale dudit pontet (4)

2. Grille de ventilation selon la revendication 1, caractérisée en ce que la moulure longitudinale (9) est formée par repoussage vers l'extérieur de la tôle constituant le pontet (4) .

3. Grille de ventilation selon la revendication 1 ou 2, caractérisée en ce que les intervalles allongés pleins (7) entre les ouvertures (3) présentent longitudinalement un sillon en creux (7a) apte à limiter le déversement dans les ouvertures rectangulaires (3) de l'eau qui s'écoule sur ces intervalles pleins (7).

4. Grille de ventilation selon la revendication 1 ou 2, caractérisée en ce que la partie de raccordement (4a, 4b) de chaque pontet est inclinée de façon progressive dans toutes les directions, et est arrondie dans le sens de la largeur du pontet (4), en forme d'étrave (6) venant progressivement faire saillie au dessus de la plaque ou tôle (1).

5. Elément d'aération pour couverture de bâtiment comportant une ouverture de communication entre l'intérieur du bâtiment et l'ambiance extérieure, caractérisé en ce que l'ouverture est obturée à l'égard des projections d'eau et de neige des intempéries par une grille de ventilation (14) selon l'une des revendications 1 à 4, et dont les pontets (4) sont orientés longitudinalement dans le sens d'écoulement de l'eau.

6. Elément d'aération selon la revendication 5, caractérisé en ce que la grille (14) est disposée en saillie sur une tôle supérieure (12) fixée sur une plaque de socle (18) posée sur une toiture et en ce que la tôle supérieure (12) portant la grille (14) est rabattue à l'une de ses extrémités, à faible distance de la plaque de socle (18), pour ménager un passage (16) de ventilation et d'évacuation d'eau par gravité.

7. Utilisation d'une grille de ventilation selon l'une quelconque des revendications 1 à 4, ladite grille de ventilation étant disposée en service de telle sorte que l'axe longitudinal (4e) de chacun des pontets est orienté dans le sens de l'écoulement par gravité de l'eau sur la plaque.

## Patentansprüche

1. Lüftungsgitter, das zwischen einem Innenraum und einer witterungsbedingten Wasser- bzw. Schneespritzern ausgesetzten Aussenumgebung eingesetzt wird, und das eine Platte bzw. ein Blech (1) aufweist, in der/in dem Öffnungen (2) generell länglicher, rechteckiger Form angeordnet sind, die durch volle, längliche Zwischenstücke (7) der Platte bzw. des Bleches getrennt werden, wobei jede rechteckige Öffnung nach aussen durch einen rechteckigen Steg (4) abgedeckt wird, dessen Abstand (d) zur Platte deutlich geringer als die Breite der rechteckigen Öffnungen (2) ist, um ein Paar (2a,2b) seitliche Lüftungsöffnungen zu begrenzen, die das Eintreten von Schnee, auch von Pulverschnee verhindern, wobei jeder Steg an jedem Ende mit der Platte durch ein generell zur Platte (1) geneigtes Anschlussteil (4a,4b) verbunden ist, dadurch gekennzeichnet, dass der Abstand (d) zwischen 1 und 5 mm liegt, vorzugsweise zwischen 1 und 3 mm, und dass die Stege (4) jeweils in dem im Abstand (d) der Platte bzw. des Bleches befindlichen Bereich wenigstens eine herausragende Sicke oder Rippe (9) in Längsrichtung aufweisen, die einerseits das seitliche Zurückprallen der gegen den Steg schlagenden Wassertropfen erleichtern, und andererseits den mittleren Bereich des Stegs (4) versteifen.

2. Lüftungsgitter nach Anspruch 1, dadurch gekennzeichnet, dass die Sicke (9) in Längsrichtung durch Zurückdrücken nach aussen des den Steg (4) bildenden Bleches geformt wird.

3. Lüftungsgitter nach Anspruch 1 oder 2, dadurch gekennzeichnet, dass die länglichen, vollen Zwischenstücke (7) zwischen den Öffnungen (3) in Längsrichtung eine Hohlrille (7a) aufweisen, die das Hineinfliessen des auf den vollen Zwischenstücken (7) ablaufenden Wassers in die rechteckigen Öffnungen (3) begrenzen.

4. Lüftungsgitter nach Anspruch 1 oder 2, dadurch gekennzeichnet, dass das Anschlussteil jedes Stegs (4) kontinuierlich in alle Richtungen geneigt und der Breite des Stegs nach in Form eines Vordersteven (6) abgerundet ist, und hierbei zunehmend über der Platte bzw. über dem Blech (1) hervorragt.

5. Belüftungselement für ein Gebäudedach, das eine Verbindungsöffnung zwischen dem Inneren des Gebäudes und der Aussenumgebung aufweist, dadurch gekennzeichnet, dass die Öffnung gegenüber witterungsbedingten Wasser- und Schneespritzern durch ein Lüftungsgitter (14) nach einem der Ansprüche 1 bis 4 verschlossen ist, wobei die Längsrichtung der Stege (4) in Fliessrichtung des Wassers ausgerichtet ist.

6. Belüftungselement nach Anspruch 5, dadurch gekennzeichnet, dass das Gitter (14) auf einem oberen Blech (12) herausragend angeordnet ist, das auf einer auf einem Dach aufgesetzten Sockelplatte (18) befestigt ist, und dass das das Gitter (14) tragende obere Blech (12) an einem Ende in geringem Abstand zur Sockelplatte (18) umgelegt ist, so dass ein Durchlass (6) für die Lüftung und den schwerkraftbedingten Wasserablauf entsteht.

7. Verwendung eines Belüftungselements nach einem der Ansprüche 1 bis 4, wobei das Lüftungsgitter im Betrieb so angeordnet ist, dass die Längsachse (4e) eines jeden Stegs so ausgerichtet ist, dass sie in Betrieb in der durch Schwerkraft bedingten Fliessrichtung des Wassers auf der Platte verläuft.

## Claims

1. Ventilation grid designed to be fitted between an indoor space and an outside environment which may be subject to projected rain water or snow from bad weather conditions and comprising a plate or sheet metal member (1) provided with openings (2) of generally elongated rectangular shape, separated by solid elongated intervals (7) of the plate or sheet metal, each rectangular opening being covered on its outer part by a rectangular raised bridge element (4) located at a certain distance d from the surface of said plate which is distinctly less than the width of said rectangular openings, in order to define a pair (2a, 2b) of lateral ventilation openings adapted to oppose the passage therethrough of snow even in powder form, each raised bridge element being linked to the said plate at each one of its end portions by means of a joining portion of generally inclined shape (4a, 4b) with respect to the plate,
characterized in that said distance d is comprised between 1 and 5 mm, preferably between 1 and 3mm, and in that the raised bridge elements (4) each include, in their portion located at the distance (d) from the plate or sheet metal member, at least one projecting longitudinal bead or rib (9) adapted to facilitate lateral bounce-off of drops of water striking the raised bridged element on the one hand, and to render the centre portion of said raised bridged element (4) rigid on the other hand.

2. Ventilation grid according to claim 1, characterized in that the longitudinal bead (9) is formed by forcing back the sheet metal constituting the raised bridge element (4) outwardly.

3. Ventilation grid according to claim 1 or 2 characterized in that the solid elongated intervals (7) between the openings (3) include a longitudinal hollow groove (7a) adapted to limit overflow of water running along said solid interval (7) into the rectangular openings (3).

4. Ventilation grid according to claim 1 or 2, characterized in that said inclined joining portion (4a, 4b) of each raised bridge element (4) is progressively inclined in all ditections and is rounded in the direction of the width of the raised bridge element in a bow-shape (6) while projecting progressively above the plate or sheet metal member (1).

5. Ventilation member for roof covering comprising an opening providing communication between the inside of a building and the outside environment, characterized in that the opening is closed off against projected water and snow from bad weather by a ventilation grid (14) according to one of claims 1 to 4, and in which the raised bridge elements (4) are oriented longitudinally in the direction of flow of the water.

6. Ventilation member according to claim 5, characterized in that the grid (14) is arranged to project above an upper sheet metal element (12) fixed onto a base plate (18) laid on a roof and in that the upper sheet metal element (12) carrying said grid (14) is folded downwardly at one of its extremities at a short distance from the base plate (18), in order to form a passage (16) for ventilation and water evacuation by gravity.

7. The use of a ventilation grid according to any one of claims 1 to 4, said ventilation grid being arranged in service with the longitudinal axis (4e) of each raised bridge element oriented in the direction of flow under gravity of the water on the plate.
